# FASCICULE DE BREVET EUROPEEN

(11) **EP 0 045 227 B1**
(45) Date de publication et mention de la délivrance du brevet: **12.09.1984**
(21) Numéro de dépôt: 81401057.5
(22) Date de dépôt: 01.07.1981
(51) Int. Cl.: B65B 25/04

(54) **Remplisseuse automatique de récipients notamment avec des produits alimentaires**
Automatische Behälterfüllmaschine, insbesondere für Lebensmittel
Automatic container filling machine, in particular for foodstuffs

(30) Priorité: 28.07.1980 FR 8016601
(43) Date de publication de la demande: 03.02.1982
(73) Titulaire: SOCIETE FRANCO EUROPEENNE DE MATERIEL POUR L'INDUSTRIE ALIMENTAIRE "F.E.M.I.A.", F-75017 Paris (FR)
(72) Inventeur: Coppolani, Joseph, F-92360 Meudon-la-Forêt (FR); Plantier, André, F-92500 Rueil-Malmaison (FR)
(74) Mandataire: Weinstein, Zinovi

## Description

La présente invention concerne une remplisseuse automatique de récipients, notamment avec des produits alimentaires, de préférence globuleux ou oblongs courts tels que par exemple, des tomates, des pois, des poires, des cerises, des cassis ou des fraises.

On connaît déjà des remplisseuses comprenant une trémie vibrante d'alimentation amenant les produits à conditionner dans des récipients passant sur un transporteur disposé en dessous de ladite trémie.

Cependant, il arrive que des produits provenant de la trémie ne pénètrent pas dans les récipients, notamment par suite d'un remplissage trop important de ceux-ci. En vue de récupérer ces produits les remplisseuses connues, notamment celle décrite dans le document FR-A-2 011 265 comportent un tapis inférieur situé sous le premier transporteur et qui entraîne les produits ainsi récupérés vers un mécanisme élévateur qui ramène ou recycle lesdits produits vers les récipients en cours de remplissage.

Dans la semplisseuse décrite dans FR-A-2 011 265, les moyens recueillants la fraction du produit en particules ayant débordée lors du remplissage des récipients comprennent une courroie transporteuse 86 recevant cette fraction du produit et l'amenant vers une courroi 94 qui fait tomber la fraction de particules dans un élévateur tournant 110 qui ramène cette fraction dans les récipients vides situés en amont de la trémie 50. Dans une variante de réalisation telle que représentée aux figures 5 et 6, la matière ayant débordée des récipients est recueillie sur un plateau d'alimentation et transportée vers l'amont, vers un compartiment pour le remplissage à exécuter avec la matière ayant débordée, ladite matière tombant dans une enveloppe cylindrique tournante et recueillie dans des poches formées par des rebords.

De telles remplisseuses présentent plusieurs inconvénients.

Tout d'abord, la récupération et le recyclage des produits qui ne sont pas tombés dans les récipients risque d'entraîner une perte de temps et une augmentation de la durée de l'ensemble du processus de remplissage.

Par ailleurs, le recyclage lui-même entraîne des risques de détérioration des produits fragiles, une certaine partie du produit pouvant même être recyclée plusieurs fois avant de pénétrer finalement dans un récipient. Enfin, il se peut qu'une partie du produit débordant des récipients ne soit pas récupérée par le tapis inférieur mais s'éparpille sur le sol. Ceci entraîne bien sûr un gaspillage du produit.

Un objet de la présente invention est de procurer une remplisseuse automatique assurant une récupération parfaite et sans perte de temps des produits ayant débordé. des récipients à remplir.

Un autre objet de l'invention est de procurer une remplisseuse permettant, de plus, de contrôler efficacement le remplissage desdits récipients.

Dans ce but, la remplisseuse automatique de récipient de l'invention est du type comprenant une trémie vibrante d'alimentation, disposée au dessus d'un premier transporteur d'une première série de récipients, pour amener lesdits produits dans lesdits récipients et elle est caractérisée en ce qu'en vue de recueillir les produits pouvant tomber en dehors desdits. premiers récipients elle comporte un second transporteur d'une seconde série de récipients disposés à un niveau inférieur de la remplisseuse par rapport audit premier transporteur et une goulotte de guidage disposée entre lesdits premier et deuxième transporteurs, et véhiculant lesdits produits vers lesdits seconds récipients.

Selon un mode de réalisation préféré de l'invention, les premier et second transporteurs précités sont raccordés entre eux et forment un transporteur unique, sans fin, amenant les récipients de leur point d'entrée de la machine et du niveau inférieur précité, où ils subissent un pré-remplissage, par les produits véhiculés par la goulotte précitée, à un niveau supérieur, sous la trémie d'alimentation, pour complément de remplissage et vers leur point de sortie de la machine.

Selon un autre mode de réalisation particulier de l'invention, la remplisseuse comporte aussi un système de contrôle de remplissage des récipients comprenant au moins un dispositif de pesée comportant un organe de pesée relié à l'élément mobile des transporteurs qui assure le déplacement des récipients, ledit organe réagissant à des poids prédéterminés, respectivement maximal et minimal, des récipients en cours de remplissage ledit dispositif comportant en outre deux commutateurs, actionnés sélectivement par ledit organe lors de sa réaction, au premier desquels est asservie une commande d'arrêt des transporteurs et/ou d'accélération du mouvement vibratoire de la trémie et au second desquels est asservie une commande de ralentissement dudit mouvement de la trémie.

Selon un autre mode de réalisation préféré de l'envention la partie du niveau supérieur du transporteur s'étendant sous ladite trémie d'alimentation et jusqu'au point de sortie des récipients de la machine et celle située au niveau inférieur précité et amenant lesdits récipients de leur point d'entrée dans la machine, sont disposées l'une au dessus de l'autre dans un même plan vertical.

Grâce à sa conception, la machine de l'invention supprime tout recyclage inutile du produit dans la remplisseuse puisque le trop- plein provenant de la partie supérieure du transporteur est entièrement récupéré dans les récipients circulant au niveau inférieur de ce transporteur.

L'ensemble du processus de conditionnement peut être ainsi accéléré. Par ailleurs les risques de détérioration du produit récupéré sont pratiquement nuls. Enfin il n'y a plus de risque de perte de produits entre la partie supérieure du transporteur et la partie inférieure de celui-ci où s'effectue la récupération.

En outre, le dispositif de contrôle de remplissage des récipients de l'invention permet d'augmenter la précision de ce remplissage qui se fait ainsi d'une manière entièrement automatique sans intervention humaine. Ce dispositif permet aussi d'éviter l'excès ou le manque de produit dans les récipients à remplir.

L'invention sera mieux comprise et d'autres buts, caractéristiques, détails et avantages de celle-ci apparaîtront plus clairement au cours de la description explicative qui va suivre faite en référence aux dessins schématiques annexés donnés uniquement à titre d'exemple illustrant un mode de réalisation de l'invention et dans lesquels:
La figure 1 est une vue de côté, partiellement éclatée, de la remplisseuse selon l'invention.
La figure 2 est une vue en coupe, de la remplisseuse selon la direction II-II de la figure 1.
La figure 3 est une vue en coupe de la remplisseuse de l'invention selon la direction III-III de la figure 1, et
La figure 4 est une vue schématique du dispositif de contrôle de remplissage des récipients selon l'invention.

En se référant plus particulièrement aux figures 1 et 2, on peut voir que la remplisseuse de l'invention comprend tout d'abord une trémie 1 d'alimentation vibrante, de préférence, réglable en hauteur et entraînée par un ensemble moteur 2 muni avantageusement d'un variateur de vitesse.

La remplisseuse selon l'invention comporte en outre un ou des transporteurs situés à deux niveaux différents de la machine, à un niveau supérieur A en dessous du niveau de la trémie 1 et à un niveau B inférieur par rapport au niveau A.

Le ou les transporteurs sont du type constitué par un élément mobile 4, portant et assurant le déplacement des récipients 5, cet élément mobile pouvant être un câble ou une courroie se déplaçant dans un chemin de glissement 6. Le transporteur comprend en outre des guides 7, normalement fixes, constitués par des barres horizontales 8, solidaires de supports 9 qui peuvent être éventuellement reliés au chemin de glissement 6.

Entre les deux niveaux A et B des transporteurs est disposée une goulotte de guidage 10. L'écartement des bords inférieurs de cette goulotte pourra avantageusement être sélectivement réglable en fonction de la grosseur des produits passant dans la remplisseuse. Ce réglage se fera par un mécanisme connu en soi.

Selon le mode de réalisation préféré de l'invention et plus particulièrement illustré par les figures, le transporteur utilisé est du type sans fin. Pour cela, les deux niveaux de transporteur A et B sont raccordés entre eux par l'intermédiaire d'une rampe 11, d'un type connu en soi et comportant un ensemble de poulies Pₗ, P_{Z}, P₃ guidant la courroie ou le câble 4 qui, bien-sûr, est sans fin et qui est ramené du niveau supérieur A au niveau inférieur B du transporteur par une poulie motrice P entraînée par un élément moteur 30.

Dans le cas d'un transporteur sans fin, les guides 7 s'étendront uniquement sur la partie du transporteur véhiculant lesdits récipients, c'est-à-dire entre le point d'entrée C des récipients dans la machine et leur point de sortie D.

Comme cela apparaît clairement à la vue des figures 1 et 2, la partie du niveau supérieur A du transporteur qui s'étend sous la trémie d'alimentation 1 et jusqu'au point de sortie D des récipients et celle située au niveau inférieur B et amenant les récipients de leur point d'entrée C dans la machine, sont disposées l'une au dessus de l'autre dans un même plan vertical.

En se référant plus particulièrement aux figures 1 et 3, on peut voir que sur une partie E du transporteur, de préférence celle située au niveau supérieur A et s'étendant entre la trémie 1 et le point de sortie D des récipients de la remplisseuse, lesdits guides sont montés de manière à pouvoir osciller transversalement autour d'un axe parallèle à l'axe du chemin de glissement 6.

Pour cela, les guides, et plus précisément les supports sont fixés sur un support oscillant 12 monté sur un axe d'entraînement 13, s'étendant sous le chemin de glissement 4. Cet axe est porté par des paliers 14, solidaires du bati de la remplisseuse. L'entraînement de l'arbre 13, et par conséquent du support 12, des supports 9 et des parties de guide correspondantes est effectué par l'intermédiaire d'un jeu de bielles. Ce jeu de bielles comporte une première bielle 15 liée rigidement à l'axe 13. Le jeu bielles est complété par une seconde bielle 16 articulée à la bielle 15. Cette bielle 16 est reliée à un excentrique 17. Cet excentrique 17 est entraîné en rotation par un élément moteur 18. L'excentrique 17 communique à la bielle 16 un mouvement rectiligne sinusoïdal qui est transformé en un mouvement de rotation de l'axe 13 par l'intermédiaire de la bielle 15.

Bien-entendu, les barres horizontales 8 de la partie mobile E des guides 7 seront reliées aux autres barres horizontales de la partie fixe du reste des transporteurs par tout moyen connu, notamment par l'intermédiaire de raccords souples.

La partie oscillante E du transporteur peut aussi être montée selon un second mode de réalisation dont le principe est d'ailleurs voisin de celui du mode de réalisation qui vient d'être décrit.

Dans ce second mode l'axe d'entraînement des supports 9 est monté au dessus du chemin de glissement, l'entraînement de cet axe pouvant se faire par un mécanisme identique à celui qui a été décrit pour le premier mode de réalisation.

De tels systèmes de guides oscillants de transporteurs sont par ailleurs décrits dans les brevets français No 1 452 603 et 1 362 482 ainsi que dans le certificat d'addition No 85 024 relatif à ce dernier brevet, tous appartenant à la demanderesse.

En outre, comme cela apparaît sur la figure 2, les supports 9 pourront être reliés au support 12 par l'intermédiaire de plaques 19. Ces plaques présentent une échancrure 20 permettant de les faire coulisser par rapport au support 12 et d'orienter ainsi les guides 7 dans un plan oblique par rapport au plan vertical de la remplisseuse. Les plaques 1 9 seront bloquées par rapport au support 12 par tout moyen connu. Le plan oblique précité est matérialisé par l'axe incliné de la figure 2.

En faisant maintenant référence à la figure 4, on va décrire le système de contrôle de remplissage des récipients selon l'invention.

Sur cette figure ont été représentés schématiquement les niveaux supérieur et inférieur A et B du transporteur. Sur chacun de ces niveaux circulent, dans le sens indiqué par les flèches, des séries de récipients 5 à remplir.

Le dispositif de presée des récipients de l'invention comprend un organe de pesée 21 relié à l'élément mobile 4 du transporteur. Dans le mode de réalisation illustré cet organe de pesée est constitué par un levier articulé à un axe 22. Ce levier est placé sous l'élément mobile du transporteur, par exemple une courroie et il est maintenu, par l'intermédiaire d'un moyen de rappel 23, tel qu'un ressort, en contact evec l'élément 4 et mobile entre une position haute et une position basse. Le ressort 23 pourra être taré de manière à ce que le levier réagisse à des poids prédéterminés, respectivement maximal et minimal des récipients en cours de remplissage passant sur lui avec l'élément mobile 4. Par exemple si les récipients 5 sont insuffisament chargés, et présentent un poids inférieur au poids minimal acceptable, le levier 21 passera dans une position haute. Au contraire, si les récipients 5 sont trop chargés et présentent un poids supérieur au poids maximal acceptable le levier passera dans une position basse.

En outre le dispositif de pesée comporte pour chaque organe de pesée, deux commutateurs 24 et 25. Au commutateur 24 est asservie une commande 26 agissant sur l'élément moteur 30 pour l'arrêt du transporteur et/ou sur l'élément moteur 2 pour l'accélération des mouvements vibratoires de la trémie.

Au second commutateur 25 est asservie une autre commande 27 agissant elle aussi sur l'élément moteur 2 pour ralentir ledit mouvement de la trémie.

Le levier 21 sera muni d'un élément quelconque de contact 28 de sorte que dans sa position haute, le levier 21 actionne le commutateur 24 et dans sa position basse le commutateur 25.

On notera que la figure 4 représente le cas où le système de contrôle comporte deux dispositifs de pesée situés respectivement aux niveaux supérieur et inférieur du transporteur.

Naturellement, il serait possible d'utiliser un seul dispositif de pesée par exemple uniquement au niveau supérieur ou bien d'utiliser plus de deux de ces dispositifs.

Bien-sûr, les dispositifs de pesée seront placés à des endroits appropriés du transporteur notamment sur les parties de celui-ci situé sensiblement à l'aplomb de la trémie d'alimentation 1. En outre, il est évident que l'on pourra utiliser pour les systèmes de commande 26 et 27 tout type de commande convenable notamment des systèmes de commande électromécaniques ou électroniques.

Le fonctionnement de la remplisseuse de l'invention va maintenant être décrit.

Les récipients 1 à remplir sont amenés, par un moyen connu, au point d'entrée C dans la machine. Ils sont juxtaposés jointivement sur le transporteur qui, par suite de la mise en marche de l'élément moteur 30 les fait passer du niveau inférieur B au niveau supérieur A. Les récipients circulent alors sous la trémie d'alimentation 1 et ils sont alors remplis, de préférence à reflux du produit à conditionner.

Au cours de ce remplissage l'excédent de produit qui tombe en dehors des récipients passant sous la trémie au niveau A, est récupéré par la goulotte de guidage 10 qui le véhicule vers les récipients qui circulent sur le niveau inférieur B du transporteur, notamment à l'aplomb de la trémie 1. Ainsi, ces derniers récipients subissent un pré-remplissage, le remplissage s'effectuant définitivement lorsque, à leur tour, ils seront transférés du niveau inférieur B au niveau supérieur A, directement sous la trémie 1.

Par ailleurs, les récipients du niveau supérieur A qui viennent de défiler sous la trémie 1 passent ensuite dans la partie E oscillante du transporteur, c'est-à-dire celle où les guides sont montés sur le support oscillant 12. Les récipients subissent alors des oscillations transversales qui permettent soit un tassement soit une évacuation du trop plein de produit. Les récipients sont ensuite amenés vers le point de sortie D où ils sont évacués de la machine par tout moyen connu.

Il faut noter que lors des oscillations des récipients dans la zone E oscillante du transporteur, les produits qui seraient aussi éjectés des récipients seraient aussi récupérés par la goulotte 10 et versés dans les récipients passant alors dans la zone inférieure du transporteur située à l'aplomb de cette zone oscillante.

Naturellement, durant le déroulement de ces opérations, les dispositifs de pesée du système de contrôle de remplissage des récipients peuvent fonctionner à tout moment séparément ou conjointement. La détection d'un poids inférieur au poids minimal admis soit au niveau supérieur pour les boîtes en cours de remplissage final soit au niveau inférieur pour les boîtes dont le niveau de pré-remplissage est insuffisant peut entraîner l'arrêt des boîtes non suffisamment remplies de produit et/ou l'accélération d'alimentation en produit. Par ailleurs, la détection d'un poids supérieur au poids maximal admis pour les boîtes en cours de remplissage final au niveau supérieur et pour les boîtes déjà partiellement trop remplies au niveau inférieur entraîne le ralentissement de l'alimentation en produit.

Enfin, il faut noter que selon une variante de l'invention, le transporteur pourrait être muni, à un endroit approprié, notamment après la trémie, d'un piston tasseur, assurant un déplacement des récipients de bas en haut et réciproquement dans un plan sensiblement vertical, en vue, bien-sûr, d'améliorer le tassement du produit dans les récipients.

Bien entendu, l'invention n'est nullement limitée au mode de réalisation décrit et représenté qui n'a été donné qu'à titre d'exemple. En particulier, elle comprend tous les moyens constituant des équivalents techniques des moyens décrits.

## Revendications

1. Remplisseuse automatique de récipients (5) notamment avec des produits alimentaires, de préférence globuleux ou oblongs courts, du type comprenant une trémie vibrante d'alimentation (1) disposée au dessus d'un premier transporteur d'une première série de récipients (5) pour amener lesdits produits dans lesdits récipients, et un dispositif recueillant les produits pouvant tomber en dehors desdits premiers récipients, caractérisée en ce que ledit dispositif comprend un second transporteur d'une seconde série de récipients, disposé à un niveau (B) inférieur de la remplisseuse par rapport audit premier transporteur et une goulotte de guidage (10) disposée entre lesdits premier et second transporteurs et véhiculant lesdits produits vers lesdits seconds récipients.

2. Remplisseuse selon la revendication 1, caractérisée en ce que les premier et second transporteurs précités sont raccordés entre eux et forment un transporteur unique, sans fin, amenant les récipients de leur point d'entrée (C) dans la machine et du niveau inférieur (B) précité, où ils subissent un pré-remplissage par les produits véhiculés par la goulotte (10) précitée, à un niveau supérieur (A) sous la trémie d'alimentation (1), pour complément de remplissage et, vers leur point de sortie (D) de la machine.

3. Remplisseuse selon la revendication 1 ou 2, caractérisée en ce que l'écartement des bords inférieurs de la goulotte de guidage (10) précitée est sélectivement réglable en fonction de la grosseur des produits.

4. Remplisseuse selon la revendication 2 ou 3, caractérisée en ce que la partie du niveau supérieur (A) du transporteur s'étendant sous ladite trémie d'alimentation et jusqu'au point de sortie (D) des récipients (5) de la machine et celle située au niveau inférieur (B) précité et amenant les récipients (5) de leur point d'entrée (C) dans la machine sont disposées l'une au-dessus de l'autre dans un même plan vertical.

5. Remplisseuse automatique selon l'une quelconque des revendications précédentes, caractérisée en ce qu'elle comporte un système de contrôle de remplissage des récipients comprenant au moins un dispositif de pesée comportant un organe de pesée (21) relié à l'élément mobile (4) du transporteur qui assure le déplacement des récipients (5), ledit organe réagissant à des poids prédéterminés respectivement maximal et minimal des récipients (5) en cours de remplissage, ledit dispositif comprenant en outre deux commutateurs (24, 25) actionnés sélectivement par ledit organe lors de sa réaction, au premier desquels est asservie une commande (26) d'arrêt du transporteur et/ou d'accélération du mouvement vibratoire de la trémie et au second desquels est asservie une commande (27) de ralentissement du mouvement de la trémie.

6. Remplisseuse selon la revendication 5, caractérisée en ce que ledit organe de pesée (21) est constitué par un levier, placé sous ledit élément mobile (4) transporteur et maintenu par l'intermédiaire d'un moyen de rappel (23), en contact avec ledit élément et mobile entre une position haute dans laquelle il actionne: le premier commutateur précité (24) et une position basse dans laquelle il actionne le second commutateur précité (25).

7. Remplisseuse selon l'une des revendications 4 ou 5, caractérisée en ce que le système de contrôle précité de pesée comporte deux dispositifs de pesée montés respectivement avec le premier et le second transporteurs, ou, dans le cas d'un transporteur unique, sans fin, aux niveaux inférieur unique, sans fin, aux niveaux inférieur (B) et supérieur (A) de celui-ci.

8. Remplisseuse selon l'une quelconque des revendications précédentes, caractérisée en ce que ledit transporteur comprend comme élément mobile (4) un câble ou une courroie se déplaçant dans un chemin de glissement (6), ainsi que des guides (7) normalement fixes entourant ledit chemin de glissement (6) au moins sur la partie du transporteur véhiculant lesdits récipients (5), et en ce que, sur une partie du transporteur, de préférence sur la partie (E) de celui-ci s'étendant après le passage sous la trémie d'alimentation (1) dans le sens de circulation des récipients, lesdits guides (7) sont fixés sur un support oscillant (12) monté sur un axe d'entraînement (13) s'étendant au dessus ou en dessous dudit chemin de glissement (6) ledit axe (13) étant porté par au moins un palier (14) solidaire du bâti de la remplisseuse et étant lié rigidement à une première bielle (15) articulée à une seconde bielle (16) qui est mise en mouvement par un excentrique (17).

9. Remplisseuse selon la revendication 8, caractérisée en ce que les guides (7) sont reliés au support (12) précité par l'intermédiaire d'une plaque (19) coulissante permettant d'orienter lesdits guides (7) dans un plan oblique par rapport au plan vertical de la remplisseuse.

10. Remplisseuse selon l'une quelconque des revendications précédentes caractérisée en ce que le transporteur est muni d'un piston tasseur assurant un déplacement des récipients (5) de bas en haut et réciproquement dans un plan sensiblement vertical.

## Patentansprüche

1. Automatische Füllvorrichtung für Behälter (5) insbesondere mit vorzugsweise kugeligen oder länglichen kurzen Nahrungsmittelprodukten, mit einem vibrierenden Speisetrichter (1 ), der oberhalb eines ersten Förderers füreine ersten Reihe von Behältern (5) angeordnet ist, um die genannten Nahrungsmittel in die genannten Behälter zu bringen, und mit einer Vorrichtung zur Aufnahme der Nahrungsmittel, die aus den genannten ersten Behältern herausfallen können, dadurch gekennzeichnet, dass die genannte Vorrichtung für eine zweite Reihe von Behältern einen zweiten Förderer, der in einer Höhenlage (B) unterhalb der Füllvorrichtung bezogen auf den ersten Förderer angeordnet ist, und eine Führungsrinne (10) besitzt, die zwischen dem ersten und dem zweitem Förderer angeordnet ist und die genannten Produkte zu den genannten zweiten Behältern befördert.

2. Füllvorrichtung nach Anspruch 1, dadurch gekennzeichnet, dass der erste und zweite Förderer miteinander verbunden sind und einen einzigen endlosen Förderer bilden, der die Behälter von ihrem Eintrittspunkt (C) in die Maschine und von der genannten unteren Höhenlage (B), wo sie eine Vorfüllung mit den von der genannten Rinne (10) herbeigeführten Produkten erleiden, zu einer höhergelegene Höhenlage (A) unter dem Speisetrichter (1) zur Vollständigung der Füllung und zu ihrem Ausgangspunkt aus der Maschine bringt.

3. Füllvorrichtung nach Anspruch 1 oder 2, dadurch gekennzeichnet, dass der Abstand der unteren Rändern der Führungsrinne (10) selektiv in Abhängigkeit von der Grösse der Produkte einstellbar ist.

4. Füllvorrichtung nach Anspruch 2 oder 3, dadurch gekennzeichnet, dass der Teil der oberen Höhenlage (A) des Förderers, der sich unter dem Speisetrichter bis zum Ausgangspunkt (D) der Behälter (5) aus der Maschine erstreckt und derjenige, der unterhalt der unteren Höhenlage (B) gelegen ist und die Behälter (5) von ihrem Eintrittspunkt in die Maschine (C) aus befördert, übereinanderliegend in einer vertikale Ebene angeordnet sind.

5. Automatische Füllvorrichtung nach einem der vorangehenden Ansprüche, dadurch gekennzeichnet, dass sie ein Behälterfüllkontrollsystem mit wenigtens einer Wiegevorrichtung mit einem mit dem beweglichen Element (4) des die Förderung der Behälter (5) bewirkenden Förderers verbundenen Wiegeorgan (21) besitzt, das auf vorbestimmte Maximal beziehungsweise Minimalgewichte der Behälter (5) während der Füllung anspricht, wobei die Vorrichtung ferner zwei von dam genannten Organen bei seinem Ansprechen selektiv betätigtbare Schalter (24,25) aufweist wobei dem ersten Schalter eine Steuerung (26) zum Anhalten des Förderers und/oder zur Beschleunigung der vibrierenden Bewegung des Trichters und dem zweiten Schalter ein Steuerung (27) zur Verlangsamung der Bewegung des Trichters zugeordnet sind.

6. Füllvorrichtung nach Anspruch 5, dadurch gekennzeichnet, dass das genannte Wiegeorgan (21) von einem Hebel gebildet wird, der unter dem beweglichen Element (4) des Förderers angeordnet ist und durch ein Rückstellmittel (23) mit dem genannten Element in Berührung gehalten wird und zwischen einer hochgelegenen Stellung in der es den genannten ersten Schalter (24) betätigt, und einer niedrigen Stellung, in der es den zweiten Schalter betätigt, bewegbar ist.

7. Füllvorrichtung nach einem der Ansprüche 4 oder 5, dadurch gekennzeichnet, dass das genannte Wiegekontrollsystem zwei Wiegevorrichtungen besitzt, die jeweils mit dem ersten und dem zweiten Förderer oder im Falle eines einzigen endlosen Förderers in der unteren (B) beziehungsweise oberen Höhenlage (A) des Förderers angeordnet sind.

8. Füllvorrichtung nach einer der vorangehenden Ansprüche dadurch gekennzeichnet, dass der genannte Förderer als bewegliches Element (4) ein sich in dem Gleitweg (6) bewegendes Kabel oder einen Treibriemen sowie Führungen (7) besitzt, die normalerweise feststehen und den genannten Gleitweg (6) wenigstens in dem Teil des Förderers, der die genannten Behälter (5) fördert, umgeben, und dadurch, dass in einem Bereich des Förderers vorzugsweise in dem Teil (E) des Förderers, der sich hinter dem Durchlauf unter dem Speisetrichter (1) in der Bewegungsrichtung der Behälter ertreckt, die genannten Führungen (7) auf einem schwingenden Halter (12) befestigt sind, der auf einer Antriebsaxe (13) angebracht ist, die sich oberhalb oder unterhalb des Gleitweges (6) erstreckt und von wenigstens einem mit dem Rahmen der Füllvorrichtung festverbundenen Lager (14) getragen wird und fest mit einem ersten Lenker (15) verbunden ist, der an einem zweiten Lenker (16) angelenkt ist, der durch einen Exzenter (17) in Bewegung versetzt wird.

9. Füllvorrichtung nach Anspruch 8, dadurch gekennzeichnet, dass die Führungen (7) mit den genannten Halter (12) durch eine verschiebbare Platte (19) verbunden sind, die es erlaubt, die genannten Führungen in einer schrägen Ebene bezogen auf die vertikale Ebene der Füllvorrichtung auszurichten.

10. Füllvorrichtung nach eine der vorangehenden Ansprüche, dadurch gekennzeichnet, dass der Förderer mit einem Stampfkolben versehen ist, der eine Bewegung der Behälter (5) von unten nach oben und in umgekehrter Richtung in eine wesentliche vertikalen Ebene gewährleistet.

## Claims

1. An automatic apparatus for filling containers (5) particularly with preferably globular or short oblong food products, of the type comprising a feeding vibrating hopper (1) arranged above a first conveyor for a first series of containers (5) for feeding the said products into the said containers, and a device collecting the products possibly falling outside the said first containers, characterized in that the said device comprises a second conveyor for a second series of containers, arranged at a lower level (B) of the filling apparatus with respect to the said first conveyor and a guiding trough (10) arranged between the said first and second conveyors and conveying the said products to the said second containers.

2. A filling apparatus according to claim 1, characterized in that the aforesaid first and second conveyors are connected to one another and constitute a single endless conveyor taking the containers from their point of entry (C) into the machine and from the aforesaid lower level, where they undergo a prefilling with the products conveyed by the aforesaid trough (10), to an upper level (A) under the feeding hopper (1 ), for complementary filling, and towards their point of exit (D) from the machine.

3. A filling apparatus according to claim 1 or 2, characterized in that the interval between the lower edges of the aforesaid guiding trough (10) is selectively adjustable according to the size of the products.

4. A filling apparatus according to claim 2 or 3, characterized in that the portion of the higher level (A) of the conveyor extending under the said feeding hopper and to the point of exit (D) of the containers (5) from the machine and the one located at the aforesaid lower level (B) and conveying the containers (5) from their point of entry (C) into the machine are arranged above one another in a same vertical plane.

5. An automatic filling apparatus according to any one of the foregoing claims, characterized in that it includes a system for checking the filling of the containers comprising at least one weighing device including a weighing member (21) connected to the movable element (4) of the conveyor which ensures the displacement of the containers (5), the said member being responsive to predetermined maximum and minimum, respectively, weights of the containers (5) being filled, the said device also comprising two switches (24,25) actuated selectively by the said member at the time of its response, a first one of which controls control means (26) for stopping the conveyor and/or accelerating the vibrating movement of the hopper and the second one of which controls control means (27) for slowing down the movement of the hopper.

6. A filling apparatus according to claim 5, characterized in that the said weighing member (21) is constituted by a lever placed under the said movable conveyor element (4) and maintained through the medium of a return means (23) in contact with the said element and movable between a higher position in which it actuates the aforesaid first switch (24) and a lower position in which it actuates the aforesaid second switch (25).

7. A filling apparatus according to one of claims 4 or 5, characterized in that the aforesaid weight checking system includes two weighing devices mounted with the first and second conveyors, respectively, or, in the case of a single, endless conveyor, at the lower (B) and higher (A) levels of the latter.

8. A filling apparatus according to any one of the foregoing claims, characterized in that the said conveyor comprises as a movable element (4) a cable or a belt moving in a sliding path (6), as well as normally stationary guides (7) surrounding the said sliding path (6) at least on the conveyor portion conveying the said containers (5), and in that, on a portion of the conveyor, preferably on the portion (E) of the latter extending after the passage under the feeding hopper (1) in the direction of movement of the containers, the said guides (7) are secured on an oscillating support (12) mounted on a drive shaft (13) extending above or below the said sliding path (6), the said shaft (13) being supported by at least one bearing (14) secured to the frame of the filling apparatus and being rigidly connected to a first rod (15) articulated to a second rod (16) which is actuated by an eccentric (17).

9. A filling apparatus according to claim 8, characterized in that the guides (7) are connected to the aforesaid support (12) through the medium of a sliding plate (19) allowing the said guides to be oriented in an oblique plane with respect to the vertical plane of the filling apparatus.

10. A filling apparatus according to any one of the foregoing claims, characterized in that the conveyor is provided with a compacting piston ensuring a displacement of the containers (5) upwards and downwards in a substantially vertical plane.
